# EUROPÄISCHE PATENTSCHRIFT

(11) **EP 4 021 817 B1**
(45) Veröffentlichungstag und Bekanntmachung des Hinweises auf die Patenterteilung: **10.09.2025**
(21) Anmeldenummer: 20764623.3
(22) Anmeldetag: 27.08.2020
(51) Int. Cl.: B65D 33/25, B65B 9/20, B65B 61/18, B65D 81/32

(54) **ANDOCKVERSCHLUSS UND VERFAHREN ZUM KONTAMINATIONSFREIEN VERBINDEN EINER ERSTEN FLEXIBLEN UMHÜLLUNG MIT EINER ZWEITEN FLEXIBLEN UMHÜLLUNG, FLEXIBLE UMHÜLLUNG MIT EINEM DERARTIGEN ANDOCKVERSCHLUSS**
DOCKING CLOSURE AND METHOD FOR THE CONTAMINATION-FREE CONNECTION OF A FIRST FLEXIBLE CASING TO A SECOND FLEXIBLE CASING, FLEXIBLE CASING HAVING SUCH A DOCKING CLOSURE
STRUCTURE D'ACCOUPLEMENT PAR ENCLENCHEMENT ET PROCÉDÉ POUR RACCORDER SANS CONTAMINATION UNE PREMIÈRE ENVELOPPE SOUPLE ET UNE DEUXIÈME ENVELOPPE SOUPLE, ENVELOPPE SOUPLE ÉQUIPÉE D'UNE TELLE STRUCTURE D'ACCOUPLEMENT PAR ENCLENCHEMENT

(30) Priorität: 30.08.2019 DE 102019123335
(43) Veröffentlichungstag der Anmeldung: 06.07.2022
(73) Patentinhaber: Andocksysteme G. Untch GmbH, 79410 Badenweiler (DE)
(72) Erfinder: UNTCH, Günter, 79410 Badenweiler (DE)
(74) Vertreter: Walther Bayer Faber Patentanwälte PartGmbB
(86) Internationale Anmeldenummer: PCT/EP2020/073989
(87) Internationale Veröffentlichungsnummer: WO 2021/037988

(56) Entgegenhaltungen:
- WO-A1-2008/006557
- DE-U1- 202009 018 082
- JP-A- 2011 087 875

## Beschreibung

Die vorliegende Erfindung betrifft einen Andockverschluss und ein Verfahren zum kontaminationsfreien Verbinden einer ersten flexiblen Umhüllung mit einer zweiten flexiblen Umhüllung.

Eine Andockvorrichtung gemäß dem Oberbegriff des Anspruchs 1 wird in DE 20 2009 018082 U1 offenbart.

Ferner betrifft die Erfindung eine flexible Umhüllung mit einem derartigen Andockverschluss. Darüber hinaus betrifft die Erfindung eine Vorrichtung und ein Verfahren zum Befüllen von derartigen flexiblen Umhüllungen.

Flexible Umhüllungen sind beispielsweise flexible Gebinde, welche zum Transport von Substanzen, insbesondere in Form von festem Schüttgut, verwendet werden. Aber auch stationäre Vorrichtungen wie Befülleinheiten oder Reaktoren können eine flexible Umhüllung aufweisen.

Sowohl beim Befüllen als auch beim Entleeren muss die flexible erste Umhüllung, in welcher die Substanz gelagert ist, mit einer zweiten flexiblen Umhüllung, welche direkt oder indirekt dem Reaktor oder der Befüllungseinheit zugeordnet ist, verbunden werden, damit die Substanz in den Reaktor überführt oder in die flexible Umhüllung eingebracht werden kann. Insbesondere dann, wenn es sich bei der Substanz um einen giftigen Stoff handelt, müssen die beiden Umhüllungen kontaminationsfrei miteinander verbunden werden. Hiermit ist zunächst gemeint, dass die Substanz im verbundenen Zustand nicht in die Umwelt gelangen kann, wo sie Personen, die sich in der Umgebung der Umhüllungen befinden, gefährden könnte. Unter einer kontaminationsfreien Verbindung soll aber auch verstanden werden, dass keine Substanzen von der Umwelt in die flexiblen Umhüllungen gelangen können. Beispielsweise Staub und Feuchtigkeit können die Weiterverarbeitung negativ beeinflussen.

Um die zwei flexiblen Umhüllungen miteinander verbinden zu können, sind Verschlusssysteme entwickelt worden, die häufig auch als Andockverschlüsse bezeichnet werden. Beispiele derartiger Andockverschlüsse sind in der DE 10 2004 003 511 A1, der WO 2008/006 557 A1, der DE 20 2009 018 082 U1 und der DE 10 2018 105 676 A1 beschrieben.

Ein gemeinsames Merkmal der Andockverschlüsse ist, dass die Umhüllungen jeweils einen eigenen Verschluss aufweisen, die miteinander verbunden werden können. Beim Verbinden der beiden Verschlüsse werden nicht nur diese miteinander verbunden, sondern diese gleichzeitig auch geöffnet. Hierzu kommen häufig sogenannte Schieber zum Einsatz, die auch in Zippverschlüssen von Gefrierbeuteln eingesetzt werden. Es wird so ein vom Andockverschluss umschlossener Durchtrittskanal geschaffen, über welchen die Substanz kontaminationsfrei von der ersten flexiblen Umhüllung zur zweiten flexiblen Umhüllung gelangen kann. Um diesen Durchtrittskanal bereitstellen zu können, müssen die Umhüllungen und die Verschlüsse selbst eine gewisse Flexibilität aufweisen können. Insofern bezieht sich der Begriff "flexible Umhüllung" auf die Eigenschaft der Umhüllung selbst als auch der Verschlüsse darauf, den Durchtrittskanal umschließen zu können.

Bei den in der DE 10 2004 003 511 A1, der DE 20 2009 018 082 U1 und der DE 10 2018 105 676 A1 gezeigten Andockverschlüssen führt die notwendige Flexibilität jedoch dazu, dass sich die Andockverschlüsse beim Öffnen und Schließen relativ stark verwinden, so dass sich die Schieber nur mit einem relativ großen Kraftaufwand verschieben lassen. Dieser Kraftaufwand kann aber zu einem Reißen der Verschlüsse selbst und/oder der flexiblen Umhüllungen führen.

Bei dem in der WO 2008/006 557 A1 gezeigten Andockverschluss werden die beiden flexiblen Umhüllungen nur dadurch abgedichtet, dass relativ große Abdichtflächen aneinander anliegen. Zum Verbinden der beiden flexiblen Umhüllungen werden Leisten eingesetzt, welche parallel zueinander verschoben werden. Zwar werden hierdurch die Verwindungen der flexiblen Umhüllungen gering gehalten, allerdings kann sich die zwischen den beiden flexiblen Umhüllungen überführte Substanz an den Leisten anlagern und so in die Umwelt gelangen, so dass der dort gezeigte Andockverschluss nur für ungiftige Substanzen verwendet werden kann.

Die Betätigung der Andockverschlüsse, welche in der DE 10 2004 003 511 A1, der WO 2008/006 557 A1, der DE 20 2009 018 082 U1, der JP 2011 087875 A und der DE 10 2018 105 676 A1 beschrieben sind, lässt sich nur sehr schwer automatisieren. Wie erwähnt, besteht beim Betätigen des Andockverschlusses die Gefahr, dass dieser oder die flexible Umhüllung reißt. Daher wird beispielsweise die Befüllung typischerweise weitgehend manuell vorgenommen, wodurch die Kosten und die benötigte Zeit hoch sind.

Aufgabe einer Ausführungsform und einer Realisierung der vorliegenden Erfindung ist es, einen Andockverschluss und ein diesbezügliches Verfahren zu schaffen, mit welchen es möglich ist, zwei flexible Umhüllungen kontaminationsfrei miteinander zu verbinden, wobei die Verwindung und der zum Betätigen des Andockverschlusses notwendige Kraftaufwand gering gehalten werden. Des Weiteren liegt einer Ausgestaltung der vorliegenden Erfindung die Aufgabe zugrunde, eine flexible Umhüllung zu schaffen, welche mit einem derartigen Andockverschluss versehen werden kann. Darüber hinaus liegt einer Umsetzung der vorliegenden Erfindung die Aufgabe zugrunde, ein Verfahren bereitzustellen, mit welchem die flexiblen Umhüllungen effektiv befüllt werden können.

Diese Aufgabe wird mit den in den Ansprüchen 1, 7 und 9 angegebenen Merkmalen gelöst. Vorteilhafte Ausführungsformen sind Gegenstand der Unteransprüche.

Eine Ausführungsform der Erfindung betrifft einen Andockverschluss zum kontaminationsfreien Verbinden einer ersten flexiblen Umhüllung mit einer zweiten flexiblen Umhüllung, umfassend
- ein erstes Verschlusspaar, welches mit der ersten Umhüllung verbindbar oder verbunden ist und welches ein erstes primäres Formschlussmittel und ein erstes sekundäres Formschlussmittel aufweist, und
- ein zweites Verschlusspaar, welches mit der zweiten Umhüllung verbindbar oder verbunden ist und welches ein zweites primäres Formschlussmittel und ein zweites sekundäres Formschlussmittel aufweist, wobei
- entlang dem ersten Verschlusspaar ein erster Schieber und entlang dem zweiten Verschlusspaar ein zweiter Schieber zwischen
   ∘ einer ersten Endstellung, in welcher die erste Umhüllung vom ersten primären Formschlussmittel und die zweite Umhüllung vom zweiten primären Formschlussmittel verschlossen sind, und
   ∘ einer zweiten Endstellung verschiebbar sind, in welcher die erste Umhüllung und die zweite Umhüllung mit dem ersten sekundären Formschlussmittel und dem zweiten sekundären Formschlussmittel miteinander verbunden sind und in welcher das erste Verschlusspaar und das zweite Verschlusspaar einen von ihnen umschlossenen Durchtrittskanal zum kontaminationsfreien Transport von Substanzen zwischen der ersten Umhüllung und der zweiten Umhüllung bereitstellen, und
- das erste Verschlusspaar einen ersten Ausrichtungsabschnitt und das zweite Verschlusspaar einen zweiten Ausrichtungsabschnitt aufweisen, in welchen das erste sekundäre Formschlussmittel und das zweite sekundäre Formschlussmittel ineinander einbringbar sind, wenn sich der erste Schieber und der zweite Schieber in der ersten Endstellung befinden.

Ein wesentlicher Aspekt der vorliegenden Erfindung ist, dass der Andockverschluss nicht aktiviert werden kann, ohne dass das erste Verschlusspaar und das zweite Verschlusspaar in den zweiten Ausrichtungsabschnitt bzw. den ersten Ausrichtungsabschnitt eingebracht werden. Hierdurch werden die beiden Verschlusspaare relativ zueinander ausgerichtet, bevor überhaupt der erste Schieber oder der zweite Schieber aus der ersten Endstellung heraus bewegt werden können. Der erste Ausrichtungsabschnitt und der zweite Ausrichtungsabschnitt wirken dem eingangs erwähnten Verwinden der betreffenden Verschlusspaare entgegen. Diese Wirkung ist umso größer, je länger der Ausrichtungsabschnitt ist. Allerdings wird bereits bei einem vergleichsweise kurzen Ausrichtungsabschnitt die Verwindung soweit in Grenzen gehalten, dass die Kräfte, welche zum Öffnen und Schließen des Andockverschlusses notwendig sind, ebenfalls gering gehalten werden. Die oben erwähnte Gefahr des Reißens des Andockverschlusses oder zumindest einer der flexiblen Umhüllungen wird deutlich vermindert.

Die Verschlusspaare weisen zwei Hälften auf, welche mit den primären Formschlussmitteln geschlossen werden können. Um die Verschlusspaare untereinander und damit die beiden Umhüllungen miteinander zu verbinden, werden die sekundären Formschlussmittel eingesetzt.

Erfindungsgemäß
- weist das erste Verschlusspaar eine erste Stirnfläche auf, mit welcher das erste Verschlusspaar an den zweiten Schieber anschlägt, wenn das erste sekundäre Formschlussmittel und das zweite sekundäre Formschlussmittel ineinander eingebracht sind, und
- weist das zweite Verschlusspaar eine zweite Stirnfläche auf, mit welcher das zweite Verschlusspaar an den ersten Schieber anschlägt, wenn das erste sekundäre Formschlussmittel und das zweite sekundäre Formschlussmittel ineinander eingebracht sind, wobei
- der erste Schieber mittels des zweiten Verschlusspaars und der zweite Schieber mittels des ersten Verschlusspaars von der ersten Endstellung in die zweite Endstellung verschiebbar sind, wenn das erste sekundäre Formschlussmittel und das zweite sekundäre Formschlussmittel ineinander eingebracht sind.

Erfindungsgemäß werden der erste Schieber von dem zweiten Verschlusspaar und der zweite Schieber vom ersten Verschlusspaar von der ersten Endstellung in die zweite Endstellung verschoben. Hierdurch wird gewährleistet, dass die Kraft, welche auf die jeweiligen Schieber wirkt, im Wesentlichen entlang der Verschlusspaare wirkt. Auch hierdurch wird einer Verwindung der jeweiligen Verschlusspaar entgegengewirkt, so dass die Kraft, die zum Verschieben des ersten Schiebers und des zweiten Schiebers von der ersten Endstellung in die zweite Endstellung benötigt wird, gering gehalten wird. Entsprechend gering ist die Gefahr, dass der Andockverschluss und/oder die flexiblen Umhüllungen hierbei reißen.

In einer weitergebildeten Ausführungsform
- können der erste Schieber eine erste Feststelleinrichtung, welche zwischen einer Schließstellung, in welcher die Bewegung entlang dem ersten Verschlusspaar blockiert ist und einer Offenstellung, in welcher die Bewegung entlang dem ersten Verschlusspaar freigegeben ist, verstellbar ist, und
- der zweite Schieber eine zweite Feststelleinrichtung aufweisen, welche zwischen einer Schließstellung, in welcher die Bewegung entlang dem zweite Verschlusspaar blockiert ist und einer Offenstellung, in welcher die Bewegung entlang dem zweiten Verschlusspaar freigegeben ist, verstellbar ist, wobei
- die erste Feststelleinrichtung mittels dem zweiten Verschlusspaar in die Offenstellung und
- die zweite Feststelleinrichtung mittels dem ersten Verschlusspaar in die Offenstellung verstellbar sein können.

Die erste Feststelleinrichtung und die zweite Feststelleinrichtung verhindern, dass der erste Schieber und der zweite Schieber beliebig von der ersten Endstellung in die zweite Endstellung verschoben werden können. Die erste Feststelleinrichtung und die zweite Feststelleinrichtung sind so ausgeführt, dass nur dann, wenn die beiden Verschlusspaare ineinander eingebracht sind, die beiden Feststelleinrichtungen von der Schließstellung in die Offenstellung verstellt werden können. Ein Öffnen zumindest einer der beiden flexiblen Umhüllungen ohne die Verschlusspaare ist daher nicht möglich. Eine Fehlbedienung des Andockverschlusses wird hierdurch weitgehend ausgeschlossen.

Bei einer weitergebildeten Ausführungsform kann der erste Schieber eine erste Verbindungseinrichtung aufweisen, welche zwischen einer Freigabestellung, in welcher die Bewegung der ersten Umhüllung und der zweiten Umhüllung entkoppelt sind, und einer Geschlossenstellung, in welcher die Bewegung der ersten Umhüllung und der zweiten Umhüllung gekoppelt sind, verstellbar ist.

Die erste Verbindungseinrichtung verhindert, dass der erste Schieber bzw. der zweite Schieber entlang den Verschlusspaaren aus der ersten Endstellung in die zweite Endstellung bewegt werden können, ohne dass gleichzeitig die erste Umhüllung bzw. die zweite Umhüllung ebenfalls entlang den Verschlusspaaren bewegt werden. Wenn der erste Schieber geöffnet werden könnte, ohne dass die flexible zweite Umhüllung synchron mit dem ersten Schieber bewegt wird, würde die erste Umhüllung geöffnet, ohne dass ein von den beiden Verschlusspaaren umschlossener Durchtrittskanal gebildet wird. Die Substanz könnte dann ungehindert in die Umwelt gelangen, was mit der Verbindungseinrichtung verhindert wird.

Bei einer weiteren Ausführungsform kann der zweite Schieber eine zweite Verbindungseinrichtung aufweisen, welche zwischen einer Freigabestellung, in welcher die Bewegung der ersten Umhüllung und der zweiten Umhüllung entkoppelt sind, und einer Geschlossenstellung, in welcher die Bewegung der ersten Umhüllung und der zweiten Umhüllung gekoppelt sind, verstellbar ist. Um die Bewegung der ersten Umhüllung und die Bewegung der zweiten Umhüllung zu koppeln, genügt es, nur eine Verbindungseinrichtung vorzusehen. Werden zwei Verbindungseinrichtungen vorgesehen, wird der Kraftfluss vergleichmäßigt und die pro Verbindungseinrichtung übertragenen Kräfte verringert. Die Gefahr des Verwindens und des Reißens wird gering gehalten.

Gemäß einer fortentwickelten Ausführungsform können
- das erste primäre Formschlussmittel und das erste sekundäre Formschlussmittel zu einem gemeinsamen ersten Formschlussmittel und
- das zweite primäre Formschlussmittel und das zweite sekundäre Formschlussmittel zu einem gemeinsamen zweiten Formschlussmittel zusammengefasst sein.

Wie erwähnt, werden die beiden Hälften eines Verschlusspaars mit den primären Formschlussmitteln geschlossen, während die Verschlusspaare untereinander und damit die beiden Umhüllungen mit den sekundären Formschlussmitteln miteinander verbunden werden. Um die beiden Hälften eines Verschlusspaars geschlossen zu halten, muss die Verschlusskraft in eine erste Richtung wirken. Um die beiden Verschlusspaare miteinander verbinden zu können, muss die hierzu notwendige Verbindungskraft in eine zweite Richtung wirken, die senkrecht zur ersten Richtung verläuft.

Bei einer geeigneten Geometrie der Formschlussmittel, die beispielsweise nach Art einer Schwalbenschwanzverbindung ausgebildet ist, wirkt der Formschluss nicht nur in die erste Richtung, sondern auch in die hierzu senkrechte zweite Richtung wirken. Diese Eigenschaft wird bei dieser Ausführungsform ausgenutzt. Der Schieber ist dabei so ausgestaltet, dass er beispielsweise bei der Bewegung von der ersten Endstellung in die zweite Endstellung nicht nur den Formschluss zwischen den beiden Hälften auflöst, sondern mit derselben Bewegung bezogen auf einen Abschnitt fast gleichzeitig auch den Formschluss zwischen den beiden Verschlusspaaren herstellt. Hierzu kann ein Teil des gemeinsamen Formschlussmittels auf einer flexiblen Flanke einer Hälfte eines Verschlusspaars angeordnet sein. Die gemeinsamen Formschlussmittel sind zwischen der ersten Endstellung und der zweiten Endstellung immer im Eingriff, nur nicht innerhalb des Schiebers. Auf diese Weise werden die gemeinsamen Formschlussmittel von den jeweiligen Verschlusspaaren vor äußeren Einflüssen geschützt, insbesondere auch vor der zu überführenden Substanz.

Eine weitergebildete Ausführungsform zeichnet sich dadurch aus, dass das erste Verschlusspaar und/oder das zweite Verschlusspaar aus Metall oder aus einem Kunststoff, ins-besondere aus Hart-Polyethylen (HDPE) oder Hart-Polypropylen (HDPP) hergestellt sind. Wie erwähnt, ist es möglich, den ersten Schieber mit dem zweiten Verschlusspaar und den zweiten Schieber mit dem ersten Verschlusspaar von der ersten Endstellung in die zweite Endstellung zu verschieben. Die Materialien, welche gemäß dieser Ausführungsform verwendet werden, eignen sich besonders gut, Druckkräfte zu übertragen, ohne dass eine zu starke Verwindung der Verschlusspaare entsteht. Darüber hinaus ist die Neigung dieser Materialien zu reißen, vergleichsweise gering.

Eine Ausbildung der Erfindung betrifft eine flexible erste Umhüllung, welche mit einem ersten Verschlusspaar eines Andockverschlusses nach einem der vorherigen Ansprüche verbunden ist, welches
- ein erstes primäres Formschlussmittel und ein erstes sekundäres Formschlussmittel und
- einen ersten Ausrichtungsabschnitt aufweist, in welchen
   ∘ein zweites sekundäres Formschlussmittel eines zweiten Verschlusspaars eines Andockverschlusses nach einem der vorherigen Ausführungsformen einer zweiten flexiblen Umhüllung,
   ∘ oder ein dem sekundären Formschlussmittel entsprechendes weiteres Formschlussmittels einer Öffnungseinrichtung einbringbar ist,
- wenn sich der erste Schieber in der ersten Endstellung befindet.

Die technischen Effekte und Vorteile, die sich mit der vorschlagsgemäßen flexiblen Umhüllung erreichen lassen, entsprechen denjenigen, die für den vorliegenden Andockverschluss erörtert worden sind. Zusammenfassend sei darauf hingewiesen, dass der Ausrichtungsabschnitt die Verwindung des betreffenden Verschlusspaars beim Verschieben des ersten Schiebers zwischen der ersten Endstellung und der zweiten Endstellung gering hält, so dass die hierzu notwendige Kraft gering gehalten wird. Entsprechend gering ist auch die Gefahr, dass das Verschlusspaar und/oder die flexible Umhüllung hierbei reißen.

Auch wenn vorwiegend zwei flexible Umhüllungen miteinander verbunden werden sollen, so kann es gewünscht sein, die flexible Umhüllung als solche zu öffnen, beispielsweise, um eine Probe zu entnehmen. Hierzu kann eine Öffnungseinrichtung verwendet werden, welche im Wesentlichen so aufgebaut ist wie das zweite Verschlusspaar, die allerdings nicht mit einer flexiblen Umhüllung verbunden ist. Da die Öffnungseinrichtung als solche nicht geöffnet werden muss, kann sie einteilig ausgeführt sein. Entsprechend wirkt sie auch nicht mit einem Schieber zusammen.

Bei einer weiteren Ausbildung ist vorgesehen, dass die erste flexible Umhüllung einen Blockierabschnitt aufweist, welcher die Bewegung des ersten Schiebers entlang des ersten Verschlusspaars verhindert. Der Blockierabschnitt kann beispielsweise als eine Art Anschlag oder als ein Schweißabschnitt ausgeführt werden, entlang welchem eine Seitenwand der flexiblen Umhüllung gebildet wird. Der Blockierabschnitt legt die zweite Endstellung fest, wodurch verhindert wird, dass der erste Schieber über die zweite Endstellung hinaus bewegt und aus dem ersten Verschlusspaar entfernt werden kann.

Eine Realisierung der Erfindung betrifft ein Verfahren zum kontaminationsfreien Verbinden einer ersten flexiblen Umhüllung mit einer zweiten flexiblen Umhüllung mittels eines Andockverschlusses nach einer der zuvor erläuterten Ausführungsformen, umfassend folgende Schritte:
- Bereitstellen einer ersten flexiblen Umhüllung mit einem ersten Verschlusspaar und einer zweiten flexiblen Umhüllung mit einem zweiten Verschlusspaar, wobei der erste Schieber und der zweite Schieber in der ersten Endstellung angeordnet sind,
- Einbringen des zweiten sekundären Formschlussmittels in einen ersten Ausrichtungsabschnitt des ersten Verschlusspaars und
- Einbringen des ersten sekundären Formschlussmittels in einen zweiten Ausrichtungsabschnitt des zweiten Verschlusspaars,
- Verschieben des ersten Schiebers in die zweite Endstellung mittels des zweiten Verschlusspaars und
- Verschieben des zweiten Schiebers in die zweite Endstellung mittels des ersten Verschlusspaars.

Die technischen Effekte und Vorteile, die sich mit dem vorschlagsgemäßen Verfahren erreichen lassen, entsprechen denjenigen, die für den vorliegenden Andockverschluss erörtert worden sind. Zusammenfassend sei darauf hingewiesen, dass der Ausrichtungsabschnitt die Verwindung des betreffenden Verschlusspaars beim Verschieben des ersten Schiebers zwischen der ersten Endstellung und der zweiten Endstellung gering hält, so dass die hierzu notwendige Kraft gering gehalten wird. Entsprechend gering ist auch die Gefahr, dass das Verschlusspaar und/oder die flexible Umhüllung hierbei reißen. Beispielhafte Ausführungsformen der Erfindung werden im Folgenden unter Bezugnahme auf die beigefügten Zeichnungen näher erläutert. Es zeigen
- Figur 1A: eine flexible erste Umhüllung und eine flexible zweite Umhüllung, welche zusammen einen Andockverschluss nach einem Ausführungsbeispiel der vorliegenden Erfindung bilden, wobei sich der Andockverschluss in einem ersten Zustand befindet,
- Figur 1B: eine prinzipielle und nicht maßstabsgetreue Schnittdarstellung entlang der in Figur 1A definierten Schnittebene A-A,
- Figur 2A: den in Figur 1A dargestellten Andockverschluss in einem zweiten Zustand,
- Figur 2B: eine prinzipielle und nicht maßstabsgetreue Schnittdarstellung entlang der in Figur 2A definierten Schnittebene B-B,
- Figur 3A: den in Figur 1A dargestellten Andockverschluss in einem dritten Zustand,
- Figur 3B: eine prinzipielle und nicht maßstabsgetreue Schnittdarstellung entlang der in Figur 3A definierten Schnittebene C-C,
- Figur 4A: den in Figur 1A dargestellten Andockverschluss in einem vierten Zustand,
- Figur 4B: eine prinzipielle und nicht maßstabsgetreue Schnittdarstellung entlang der in Figur 4A definierten Schnittebene D-D,
- Figur 5A: eine prinzipielle Ansicht eines zweiten Ausführungsbeispiels eines vorschlagsgemäßen Andockverschlusses in einem ersten Zustand,
- Figur 5B: das in Figur 5A dargestellte zweite Ausführungsbeispiel des vorschlagsgemäßen Andockverschlusses in einem zweiten Zustand,
- Figur 5C: das in Figur 5A dargestellte zweite Ausführungsbeispiel des vorschlagsgemäßen Andockverschlusses in einem dritten Zustand,
- Figur 6A: eine prinzipielle Ansicht eines dritten Ausführungsbeispiels eines vorschlagsgemäßen Andockverschlusses in einem ersten Zustand,
- Figur 6B: das in Figur 6A dargestellte dritte Ausführungsbeispiel des vorschlagsgemäßen Andockverschlusses in einem zweiten Zustand,
- Figur 6C: das in Figur 6A dargestellte dritte Ausführungsbeispiel des vorschlagsgemäßen Andockverschlusses in einem dritten Zustand,
- Figur 6D: eine prinzipielle Darstellung eines Schiebers,
- Figur 7A: eine prinzipielle Darstellung einer flexiblen Umhüllung, welche mit einer Öffnungseinrichtung zusammenwirkt,
- Figur 7B: eine prinzipielle und nicht maßstabsgetreue Schnittdarstellung entlang der in Figur 7A definierten Schnittebene E-E,
- Figur 8A: eine prinzipielle Darstellung einer Vorrichtung zum Befüllen von flexiblen Umhüllungen, und
- Figur 8B: eine prinzipielle Draufsicht auf einige der in Figur 8A dargestellte flexiblen Umhüllungen.

Figur 1A zeigt eine flexible erste Umhüllung 10 und eine flexible zweite Umhüllung 12 anhand einer prinzipiellen Ansicht. Die flexible erste Umhüllung 10 umfasst ein erstes Verschlusspaar 14 und die flexible zweite Umhüllung 12 ein zweites Verschlusspaar 16, welche zusammen einen Andockverschluss 18₁ nach einem ersten Ausführungsbeispiel bilden. Im ersten Verschlusspaar 14 ist ein erster Schieber 20 und im zweiten Verschlusspaar 16 ein zweiter Schieber 22 angeordnet. Figur 1A zeigt den Andockverschluss 18₁ in einem ersten Zustand, bei welchem sich der erster Schieber 20 und der zweite Schieber 22 jeweils in einer ersten Endstellung befinden. Wie später noch erläutert werden wird, lassen sich der erste Schieber 20 und der zweite Schieber 22 entlang dem ersten Verschlusspaar 14 bzw. entlang dem zweiten Verschlusspaar 16 von der ersten Endstellung in eine zweite Endstellung verschieben.

Die flexible erste Umhüllung 10 umfasst eine erste Seitenwand 24 und eine zweite Seitenwand, wobei sich das erste Verschlusspaar 14 von der ersten Seitenwand 24 zur zweiten Seitenwand erstreckt. Wie aus Figur 1A zu erkennen, fluchtet der erste Schieber 20 nicht mit der ersten Seitenwand 24, wenn er sich in der ersten Endstellung befindet. Zwischen der ersten Seitenwand 24 und dem sich in der ersten Endstellung befindenden ersten Schieber 20 bildet das erste Verschlusspaar 14 einen ersten Ausrichtungsabschnitt 28. Die flexible zweite Umhüllung 12 ist im Wesentlichen genauso aufgebaut wie die flexible erste Umhüllung 10, so dass auch das zweite Verschlusspaar 16 entsprechend einen zweiten Ausrichtungsabschnitt 30 bildet, welcher zwischen der ersten Seitenwand 24 und dem sich in der ersten Endstellung befindenden zweiten Schieber 22 angeordnet ist.

Figur 1B zeigt eine prinzipielle und nicht maßstäbliche Darstellung entlang der in Figur 1A definierten Schnittebene A-A. Das erste Verschlusspaar 14 weist dabei zwei Hälften 32, 34 auf, an welchen jeweils ein erstes primäres Formschlussmittel 35 angeordnet ist. Im dargestellten Ausführungsbeispiel umfasst das erste primäre Formschlussmittel 35 einen auf der ersten Hälfte 32 angeordneten Vorsprung 36 und eine auf der zweiten Hälfte 34 angeordnete Ausnehmung 38, welche nach Art einer Schwalbenschwanzverbindung ausgestaltet sind. Es können jedoch auch andere Geometrien verwendet werden, welche einen Formschluss zwischen der ersten Hälfte 32 und der zweiten Hälfte 34 herstellen können.

Weiterhin verfügt das erste Verschlusspaar 14 über ein erstes sekundäres Formschlussmittel 40, welches im dargestellten Ausführungsbeispiel als eine auf der ersten Hälfte 32 angeordnete pfeilförmige Ausnehmung 42 und als ein auf der zweiten Hälfte 34 angeordnete pfeilförmige Vorsprung 44 ausgebildet ist. Auch hier sind andere Geometrien denkbar, die einen Formschluss bereitstellen können.

Das zweite Verschlusspaar 16 was ebenfalls zwei Hälften 46, 48 auf, an welchen ein zweites primäres Formschlussmittel 50 und ein zweites sekundäres Formschlussmittel 52 angeordnet sind. Die prinzipielle Ausbildung des zweiten primären Formschlussmittels 50 und des zweiten sekundären Formschlussmittels 52 entspricht dabei denjenigen des ersten Verschlusspaars 14.

Während die primären Formschlussmittel 35, 50 dazu dienen, die beiden Hälften 32, 34, 46 48 der jeweiligen Verschlusspaare 14, 16 miteinander zu verbinden, dienen die sekundären Formschlussmittel 40, 52 dazu, die beiden Verschlusspaare 14, 16 miteinander zu verbinden, worauf später noch genauer eingegangen wird.

In der Figur 2A befindet sich der Andockverschluss 18₁ in einem zweiten Zustand. Im zweiten Zustand sind der erste Ausrichtungsabschnitt 28 und der zweite Ausrichtungsabschnitt 30 ineinander eingebracht. Folglich sind die flexible erste Umhüllung 10 und die flexible zweite Umhüllung 12 relativ zueinander vorpositioniert. Figur 2B zeigt eine prinzipielle Schnittdarstellung entlang der in Figur 2A definierten Schnittebene B-B. Man erkennt, dass dann, wenn der erste Ausrichtungsabschnitt 28 und der zweite Ausrichtungsabschnitt 30 ineinander eingebracht sind, das erste sekundäre Formschlussmittel 40 und das zweite sekundäre Formschlussmittel 52 ineinander eingreifen. Hierdurch wird bewirkt, dass sich die erste Umhüllung 10 und die zweite Umhüllung 12 nur gemeinsam innerhalb der Schnittebene B-B bewegen können. Auch das erste primäre Formschlussmittel 35 und das zweite primäre Formschlussmittel 50 greifen ineinander.

In Figur 3A befindet sich der Andockverschluss 18₁ in einem dritten Zustand. Im dritten Zustand sind der erste Schieber 20 und der zweite Schieber 22 aus der ersten Endstellung heraus zur jeweiligen zweiten Seitenwand 26 der flexiblen ersten Umhüllung 10 und der flexiblen zweiten Umhüllung 12 bewegt worden. Die Bewegung des ersten Schiebers 20 und des zweiten Schiebers 22 aus der ersten Endstellung heraus hin zur zweiten Endstellung bewirkt, dass der Formschluss zwischen dem ersten primären Formschlussmittel 35 und dem zweiten primären Formschlussmittel 50 aufgehoben wird. Dort, wo der Formschluss zwischen dem ersten primären Formschlussmittel 35 und dem zweiten primären Formschlussmittel 50 aufgehoben ist, entsteht ein Durchtrittskanal 54, durch welchen eine Substanz von der flexiblen ersten Umhüllung 10 in die flexible zweite Umhüllung 12 oder umgekehrt durchgeführt werden kann. Der Durchtrittskanal 54 ist in Figur 3B bereits zu erkennen.

Gleichzeitig werden das erste Verschlusspaar 14 und das zweite Verschlusspaar 16 immer weiter ineinander eingebracht, so dass der Formschluss zwischen dem ersten sekundären Formschlussmittel 40 und dem zweiten sekundären Formschlussmittel 52 entsprechend vergrößert wird.

In Figur 4A befindet sich der Andockverschluss 18₁ in einem vierten Zustand, in welchem sich der erste Schieber 20 und der zweite Schieber 22 in der zweiten Endstellung befinden. Aufgrund der Tatsache, dass der Formschluss zwischen dem ersten primären Formschlussmittel 35 und dem zweiten primären Formschlussmittel 50 über eine maximale Distanz aufgehoben ist und das erste Verschlusspaar 14 und das zweite Verschlusspaar 16 eine gewisse Flexibilität aufweisen, vergrößert sich der Durchtrittskanal 54 im Vergleich zum in den Figuren 3A und 3B dargestellten Zustand, so dass der Durchtrittskanal 54 eine ausreichende Querschnittsfläche bereitstellt, um den Durchtritt der Substanz hierdurch zu gewährleisten. Gleichzeitig ist der Formschluss zwischen dem ersten sekundären Formschlussmittel 40 und dem zweiten sekundären Formschlussmittel 52 über eine maximale Distanz ausgebildet, so dass die erste Umhüllung 10 und die zweite Umhüllung 12 nahezu über ihre gesamte Breite miteinander verbunden sind.

Um den ersten Schieber 20 und den zweiten Schieber 22 aus der ersten Endstellung zur zweiten Endstellung hin zu bewegen, werden das erste Verschlusspaar 14 und das zweite Verschlusspaar 16 entsprechend weit ineinander eingebracht. Insofern ist es möglich und sogar gewollt, den ersten Schieber 20 und den zweiten Schieber 22 nicht dadurch von der ersten Endstellung in die zweite Endstellung zu verschieben, dass ein Benutzer mit seiner linken Hand am ersten Schieber 20 und mit seiner rechten Hand am zweiten Schieber 22 zieht, sondern dadurch, dass der Benutzer oder eine Maschine das erste Verschlusspaar 14 und das zweite Verschlusspaar 16 ineinander schiebt. Hieraus ergibt sich die Situation, dass die Kraft, welche auf den ersten Schieber 20 und den zweiten Schieber 22 aufgebracht wird, im Wesentlichen entlang dem ersten Verschlusspaar 14 und entlang dem zweiten Verschlusspaar 16 und folglich im Wesentlichen senkrecht zu den Schnittebenen A-A, B-B, C-C und D-D wirkt. Die Richtung der Kraft ist daher klar definiert, was für den Fall, dass ein Benutzer mit seinen Händen am ersten Schieber 20 und am zweiten Schieber 22 angreift, nicht zutrifft. Die Kraft wird daher weitgehend senkrecht auf den ersten Schieber 20 und den zweiten Schieber 22 aufgebracht, wodurch diese optimal zum Bewegen des ersten Schiebers 20 und des zweiten Schiebers 22 genutzt wird. Eine Verwindung des ersten Verschlusspaars 14 und des zweiten Verschlusspaars 16 beim Verschieben des ersten Schiebers 20 und des zweiten Schiebers 22 wird gering gehalten, wodurch auch die Kraft, welche zum Bewegen des ersten Schiebers 20 und des zweiten Schiebers 22 benötigt wird, gering gehalten wird.

In den Figuren 5A bis 5C ist ein Andockverschluss 18₂ nach einem zweiten Ausführungsbeispiel in verschiedenen Zuständen dargestellt. Der prinzipielle Aufbau des Andockverschlusses 18₂ nach dem zweiten Ausführungsbeispiel entspricht dem Aufbau des Andockverschlusses 18₁ nach dem ersten Ausführungsbeispiel.

Aus der Figur 5A ist gut erkennbar, dass das erste Verschlusspaar 14 eine erste Stirnfläche 56 und das zweite Verschlusspaar 16 eine zweite Stirnfläche 58 aufweisen, mit welcher sie an den zweiten Schieber 22 bzw. ersten Schieber 20 anschlagen, wenn sie in den ersten Ausrichtungsabschnitt 28 und den zweiten Ausrichtungsabschnitt 30 eingebracht sind. Dieser Zustand ist in Figur 5B dargestellt.

Im zweiten Ausführungsbeispiel des Andockverschlusses 18₂ weist der erste Schieber 20 eine erste Feststelleinrichtung 60 und der zweite Schieber 22 eine zweite Feststelleinrichtung 62 auf. Die erste Feststelleinrichtung 60 und die zweite Feststelleinrichtung 62 können zwischen einer Schließstellung, welche in den Figuren 5A und 5B dargestellt ist, und einer Offenstellung, welche in Figur 5C dargestellt ist, bewegt werden. In der Schließstellung blockiert die erste Feststelleinrichtung 60 eine Bewegung des ersten Schiebers 20 entlang des ersten Verschlusspaars 14, während in der Schließstellung die zweite Feststelleinrichtung 62 eine Bewegung des zweiten Schiebers 22 entlang des zweiten Verschlusspaars 16 verhindert.

Weiterhin umfasst der erste Schieber 20 eine erste Verbindungseinrichtung 64 und der zweite Schieber 22 eine zweite Verbindungseinrichtung 66. Die erste Verbindungseinrichtung 64 kann zwischen einer Freigabestellung, in welcher die Bewegung der ersten Umhüllung 10 und der zweiten Umhüllung 12 entkoppelt sind, und einer Geschlossenstellung, in welcher die Bewegung der ersten Umhüllung 10 und der zweiten Umhüllung 12 gekoppelt sind, verstellt werden. In den Figuren 5A und 5B befinden sich die erste Verbindungseinrichtung 64 und die zweite Verbindungseinrichtung 66 in der Freigabestellung. In Figur 5C befinden sich die erste Verbindungseinrichtung 64 und die zweite Verbindungseinrichtung 66 in der Geschlossenstellung.

Sowohl die erste Feststelleinrichtung 60 als auch die erste Verbindungseinrichtung 64 können mittels einer ersten Aktivierungseinrichtung 68 zwischen den beschriebenen Stellungen bewegt werden. Entsprechend können die zweite Feststelleinrichtung 62 und die zweite Verbindungseinrichtung 66 mittels einer zweiten Aktivierungseinrichtung 70 verstellt werden. Die erste Aktivierungseinrichtung 68 und die zweite Aktivierungseinrichtung 70 sind so angeordnet und ausgebildet, dass sie dann betätigt werden, wenn die zweite Stirnfläche 58 am ersten Schieber 20 bzw. die erste Stirnfläche 56 am zweiten Schieber 22 anschlägt. Dies wird aus einem Vergleich der Figuren 5B und 5C deutlich.

Wie erwähnt, befindet sich die erste Feststelleinrichtung 60 in Figur 5C in einer Offenstellung und die erste Verbindungseinrichtung 64 in einer Geschlossenstellung. Entsprechend befinden sich die zweite Feststelleinrichtung 62 in einer Offenstellung und die zweite Verbindungseinrichtung 66 in einer Geschlossenstellung. Folglich lassen sich einerseits der erste Schieber 20 und der zweite Schieber 22 entlang dem ersten Verschlusspaar 14 bzw. zweiten Verschlusspaar 16 verschieben. Gleichzeitig ist auch gewährleistet, dass die erste Umhüllung 10 und die zweite Umhüllung 12 den Bewegungen des ersten Schiebers 20 und des zweiten Schiebers 22 folgen.

Darüber hinaus kann die erste Aktivierungseinrichtung 68 so ausgestaltet sein, dass sie dann, wenn sie von der zweiten Stirnfläche 58 des zweiten Verschlusspaars 16 betätigt wird, gleichzeitig auch ein Verrasten des zweiten Verschlusspaars 16 mit dem ersten Schieber 20 bewirkt. Die zweite Aktivierungseinrichtung 70 kann entsprechend ausgestaltet sein. Hierdurch wird bewirkt, dass über die erste Stirnfläche 56 bzw. die zweite Stirnfläche 58 nicht nur Druckkräfte, sondern auch Zugkräfte auf den zweiten Schieber 22 bzw. den ersten Schieber 20 übertragen werden können. Folglich wird sichergestellt, dass sich die flexible erste Umhüllung 10 und die flexible zweite Umhüllung 12 definiert zueinander bewegen, wenn der erste Schieber 20 und der zweite Schieber 22 zwischen der ersten Endstellung und der zweiten Endstellung bewegt werden. Eine Fehlbedienung des Andockverschlusses 18₂ wird somit weitgehend ausgeschlossen.

In den Figuren 6A bis 6C ist ein drittes Ausführungsbeispiel eines Andockverschlusses 18₃ dargestellt. Der prinzipielle Aufbau und die prinzipielle Funktionsweise des Andockverschlusses nach dem dritten Ausführungsbeispiel entsprechen denjenigen des ersten und des zweiten Ausführungsbeispiels, so dass insbesondere auf die Figuren 1 bis 4 verwiesen wird. Im Folgenden wird nur auf die wesentlichen Unterschiede eingegangen. Das erste primäre Formschlussmittel 35 und das erste sekundäre Formschlussmittel 40 des ersten Verschlusspaars 14 sind zu einem gemeinsamen ersten Formschlussmittel 71 zusammengefasst. Entsprechend sind das zweite primäre Formschlussmittel 50 und das zweite sekundäre Formschlussmittel 52 zu einem gemeinsamen zweiten Formschlussmittel 73 zusammengefasst. Im dargestellten dritten Ausführungsbeispiel des Andockverschlusses 18₃ entfallen die pfeilförmigen Ausnehmungen 42 und die pfeilförmigen Vorsprünge 44. Der Teil des gemeinsamen ersten Formschlussmittels 71 der zweiten Hälfte 34 des ersten Verschlusspaars 14 ist auf einer flexiblen Flanke der zweiten Hälfte 34 angeordnet. Die zweite Hälfte 48 des zweiten Verschlusspaars 16 ist identisch aufgebaut. Im in Figur 6A dargestellten Zustand sind die beiden Hälften 32, 34 des ersten Verschlusspaars 14 mit dem gemeinsamen ersten Formschlussmittel 71 und die beiden Hälften 46, 48 des zweiten Verschlusspaars 16 mit dem gemeinsamen zweiten Formschlussmittel 73 verschlossen. Im in Figur 6B dargestellten Zustand hat der betreffende Schieber 20, 22 den Formschluss, der vom gemeinsamen ersten Formschlussmittel 71 im ersten Verschlusspaar 14 und vom gemeinsamen zweiten Formschlussmittel 73 im zweiten Verschlusspaar 16 bereitgestellt wird, aufgelöst. Zudem hat der betreffende Schieber 20, 22 die flexible Flanke der zweiten Hälften 34, 48 um 180° gedreht und einen Formschluss zwischen der ersten Hälfte 32 des ersten Verschlusspaars 14 und der zweiten Hälfte 48 des zweiten Verschlusspaars 16 sowie zwischen der zweiten Hälfte 34 des ersten Verschlusspaars 14 und der ersten Hälfte 46 des zweiten Verschlusspaars 16 hergestellt. Da die erste Hälfte 32 und die zweite Hälfte 34 des ersten Verschlusspaars 14 und die erste Hälfte 46 und die zweite Hälfte 48 des zweiten Verschlusspaars 16 nicht mehr formschlüssig miteinander verbunden sind, können diese voneinander entfernt werden. Der Durchtrittskanal 54 kann nun gebildet werden, wie in Figur 6C dargestellt.

Aus den Figuren 6A bis 6C ist erkennbar, dass nur für die Zeitdauer, in welcher die flexiblen Flanken der zweiten Hälften 34, 48 gedreht werden, die gemeinsamen ersten Formschlussmittel 71 und die gemeinsamen zweiten Formschlussmittel 73 nicht im Eingriff sind. Die die gemeinsamen ersten Formschlussmittel 71 und die gemeinsamen zweiten Formschlussmittel 73 werden von den Verschlusspaaren 14, 16 vor äußeren Einflüssen geschützt.

In Figur 6D ist eine prinzipielle Darstellung eines Schiebers 72 dargestellt, der als ein erster Schieber 20 oder als ein zweiter Schieber 22 verwendet werden kann. Je nachdem, in welche Richtung der Schieber 72 relativ zum dort gezeigten Verschlusspaar 14, 16 bewegt wird, bringt dieser das primäre Formschlussmittel 35, 50 (siehe Figur 1B) ineinander ein oder trennt es voneinander. Folglich werden die beiden Hälften 32, 34, 46, 48 des Verschlusspaars 14, 16 miteinander verbunden oder voneinander getrennt.

In Figur 7A ist eine flexible erste Umhüllung 10 dargestellt, welche in diesem Fall nicht mit einer flexiblen zweiten Umhüllung 12 verbunden werden soll, sondern geöffnet werden soll, beispielsweise, um eine Probe zu entnehmen. Für den Fall, dass die flexible erste Umhüllung 10 mit der ersten Feststelleinrichtung 60 ausgestattet ist, lässt sich die flexible erste Umhüllung 10 nicht öffnen, da die Feststelleinrichtung die Bewegung des ersten Schiebers 20 zwischen der ersten Endstellung und der zweiten Endstellung blockiert. Daher wird eine Öffnungseinrichtung 74 verwendet, welche im Prinzip so aufgebaut ist, wie ein zweites Verschlusspaar 16, welches auf dieselbe Weise in die erste Verschlusspaar 14 eingebracht werden kann, wie es für die Figuren 1 bis 5 gezeigt worden ist. Insbesondere kann der erste Schieber 20 zwischen der ersten Endstellung und der zweiten Endstellung bewegt werden, ohne dass dieser selbst von einem Benutzer berührt werden muss. Vielmehr kann ein Benutzer am dem ersten Schieber 20 gegenüberliegenden Ende und somit beabstandet vom ersten Schieber 20 an der Öffnungseinrichtung 74 angreifen. Aufgrund dieses Abstands kann eine direkte Wechselwirkung zwischen dem Benutzer und der Substanz verhindert werden. Insbesondere dann, wenn die Substanz giftig ist, kann der Benutzer geschützt werden. Wie aus der Figur 7B erkennbar, wird auch hierdurch ein Durchtrittskanal 54 geschaffen, über welchen die Substanz aus der flexiblen ersten Umhüllung 10 entnommen werden kann.

Die in Figur 7A dargestellte flexible erste Umhüllung 10 weist einen Blockierabschnitt 76 auf. Der Blockierabschnitt 76 kann beispielsweise von einer Schweißnaht gebildet werden, mit welcher die beiden Hälften 32, 34 des Verschlusspaars 14 (siehe Figur 1B) miteinander so verbunden werden, dass sich nicht mehr mit einem Schieber voneinander getrennt werden können. Der Blockierabschnitt 76 sorgt dafür, dass der erste Schieber 20 nicht über die zweite Seitenwand 26 der flexiblen ersten Umhüllung 10 hinaus verschoben werden kann. Insofern hat der Blockierabschnitt 76 die Funktion eines Anschlags, mit welchen die zweite Endstellung des ersten Schiebers 20 festgelegt wird.

An dieser Stelle sei darauf hingewiesen, dass die flexible erste Umhüllung 10 und die flexible zweite Umhüllung 12 baugleich sein können. Die auf die erste Umhüllung 10 bezogenen Ausführungen gelten gleichermaßen für die zweite Umhüllung 12.

In Figur 8A ist ein Ausführungsbeispiel einer Vorrichtung 78 zum Befüllen von flexiblen Umhüllungen 10, 12 anhand einer prinzipiellen Darstellung gezeigt. Ein folienartiges Ausgangsmaterial 80 ist auf einer ersten Rolle 82 aufgewickelt, während ein Verschlusspaar 14, 16 auf einer zweiten Rolle 84 aufgewickelt ist. Die Vorrichtung 78 verfügt über eine Bewegungseinrichtung 86, mit welcher das Ausgangsmaterial 80 und das Verschlusspaar 14, 16 von der ersten Rolle 82 bzw. von der zweiten Rolle 84 abgewickelt werden können. Die Hauptbewegungsrichtung des Ausgangsmaterials 80 und des Verschlusspaars 14, 16 ist mit dem Pfeil P2 gekennzeichnet. Es bietet sich an, dass das Ausgangsmaterial 80 zweilagig auf die erste Rolle 82 aufgerollt ist.

Darüber hinaus umfasst die Vorrichtung 78 eine Fügeeinrichtung 88, mit welcher das Ausgangsmaterial 80 und das Verschlusspaar 14, 16 miteinander verbunden werden können. Wie erwähnt, ist das Ausgangsmaterial 80 zweilagig auf der ersten Rolle 82 aufgerollt. Beim Zuführen zur Fügeeinrichtung 88 wird das Ausgangsmaterial 80 um 90° gedreht. Folglich ist nach der Drehung am in Bezug auf die in Figur 8A gewählte Darstellung unteren Ende des Ausgangsmaterials 80 ein Knick vorhanden, entlang welchem das Ausgangsmaterial 80 dort geschlossen ist.

Es bietet sich an, für das Verschlusspaar 14, 16 und für das Ausgangsmaterial 80 ein schweißbares Material, insbesondere einen schweißbaren Kunststoff, zu wählen, so dass das Verschlusspaar 14, 16 mittels eines Schweißvorgangs mit dem Ausgangsmaterial 80 verbunden werden kann.

Die Vorrichtung 78 ist mit einem Abschnitt 90 versehen, welche ein hier nicht dargestelltes zweites sekundäres Formschlussmittel 52 aufweist (vgl. Figuren 1 bis 4), welche mit einem ebenfalls nicht dargestellten sekundären Formschlussmittel 40, 52 des Verschlusspaars 14, 16 zusammenwirkt (vgl. Figuren 1 bis 4). Das Verschlusspaar 14,16 wird hiermit geführt.

Nachdem das Verschlusspaar 14,16 mit dem Ausgangsmaterial 80 verbunden ist, ist das Ausgangsmaterial 80 sowohl am oberen als auch am unteren Ende geschlossen, nicht jedoch an den seitlich Enden. Daher umfasst die Vorrichtung 78 eine Portionierungseinrichtung 92, die im gezeigten Ausführungsbeispiel eine Schweißeinheit 93 aufweist, mit welcher das Ausgangsmaterial 80 unter Ausbildung einer Seitenwand 24, 26 miteinander verbunden wird. Hierbei wird das Ausgangsmaterial 80 bezogen auf die mit dem Pfeil P2 gekennzeichnete Hauptbewegungsrichtung relativ zur Schweißeinheit 93 nicht bewegt. Nachdem das Ausgangsmaterial 80 die Portionierungseinrichtung 92 durchlaufen hat, ist auch eine geschlossene Seitenwand 24, 26 an einem seitlichen Ende vorhanden. Nun wird das Ausgangsmaterial 80 um die Breite mit der Bewegungseinrichtung 86 weiterbewegt, welche die fertiggestellte flexible Umhüllung 10, 12 aufweisen soll. Nun wird die Portionierungseinrichtung 92 erneut aktiviert, wodurch eine zweite Seitenwand 24, 26 geschaffen wird. Auch hierbei wird das Ausgangsmaterial 80 bezogen auf die mit dem Pfeil P2 gekennzeichnete Hauptbewegungsrichtung relativ zur Schweißeinheit 93 nicht bewegt. Nun liegt eine flexible Umhüllung 10, 12 vor, welche nur über das Verschlusspaar 14, 16 geöffnet werden kann.

Die Vorrichtung 78 umfasst darüber hinaus eine Befülleinheit 94, welche ein trichterförmiges freies Ende 96 umfasst. Ausgehend vom trichterförmigen freien Ende 96 ist die Befülleinheit 94 mit einem Vorratstank 98 verbunden, in welchem die Substanz, mit der die flexible Umhüllung befüllt werden soll, gelagert werden kann. Der Vorratstank 98 ist oberhalb der Befülleinheit 94 angeordnet. Zwischen dem Vorratstank 98 und dem trichterförmigen freien Ende 96 ist eine Öffnungsklappe 100 angeordnet, mit welcher wahlweise der gravitationsgetriebene Strom des Materials zum trichterförmig freien Ende 96 freigegeben oder blockiert werden kann. Die Befülleinheit 94 kann angehoben oder abgesenkt werden, wie es mit dem Pfeil P1 in Figur 8A dargestellt ist.

Weiterhin sind auf einer ersten Seite der Befülleinheit 94 ein Öffnungsschieber 102 und auf einer zweiten Seite der Befülleinheit 94 ein Verschlussschieber 104 angeordnet. Wie insbesondere aus der Figur 8B hervorgeht, bewirken der Öffnungsschieber 102 und der Verschlussschieber 104, dass dann, wenn das Ausgangsmaterial 80 vom Öffnungsschieber 102 zum Verschlussschieber 104 hin bewegt wird, wie es in Figur 8A mit dem Pfeil P2 gekennzeichnet ist, das Verschlusspaar vom Öffnungsschieber 102 geöffnet und vom Verschlussschieber 104 wieder verschlossen wird. Entsprechend bildet sich der in Figur 8B gut erkennbare Durchtrittskanal 54, in welchen das trichterförmige freie Ende 96 der Befülleinheit 94 durch ein entsprechendes Absenken eingebracht wird, wie es in Figur 8A dargestellt ist. Die Bewegungseinrichtung 86 wird dann angehalten, wenn eine erste Seitenwand 24 einer flexiblen Umhüllung 10, 12 mit dem Öffnungsschieber 102 und eine zweite Seitenwand 26 dieser flexiblen Umhüllung 10, 12 mit dem Verschlussschieber 104 fluchten. In diesem Zustand wird die Öffnungsklappe 100 geöffnet, so dass die Substanz vom Vorratstank 98 in die flexible Umhüllung 10, 12 überführt werden kann.

Anschließend wird die Bewegungseinrichtung 86 so lange aktiviert, bis dass die Seitenwand 24, 26 einer weiteren flexiblen Umhüllung 10, 12 mit dem Öffnungsschieber 102 und die Seitenwand 24, 26, die zuvor mit dem Öffnungsschieber 102 fluchtet, nun mit dem Verschlussschieber 104 fluchtet. Folglich kann nun eine weitere flexible Umhüllung 10, 12 befüllt werden.

Weiterhin umfasst die Vorrichtung 78 eine Umhausung 105, welche mit dem Öffnungsschieber 102, dem Verschlussschieber 104 und der Befülleinheit 94 verbunden ist. Die Umhausung 105 ist so ausgestaltet, dass sie die Bewegung der Befülleinheit 94 zulässt. Hierzu kann die Umhausung 105 flexibel ausgebildet sein, beispielsweise nach Art eines Faltenbalgs. Die Umhausung 105 verhindert das Entweichen der Substanz in die Umgebung beim Befüllen der flexiblen Umhüllung 10, 12.

Der Öffnungsschieber 102 und der Verschlussschieber 104 können mit einem zweiten sekundären Formschlussmittel 52 versehen sein (nicht dargestellt), in welches das erste sekundäre Formschlussmittel 40 des Verschlusspaars 14, 16 eingreift. Auch hierdurch werden das Verschlusspaar 14, 16 und das hiermit verbundene Ausgangsmaterial 80 geführt.

Darüber hinaus umfasst die Portionierungseinrichtung 92 ein Trennwerkzeug 106, mit welchem zwei benachbart angeordnete flexible Umhüllungen10, 12 im Bereich der Seitenwände 24, 26 voneinander getrennt werden können. Im dargestellten Ausführungsbeispiel der Vorrichtung 78 ist das Trennwerkzeug 106 bezogen auf die mit dem Pfeil P2 gekennzeichnete Bewegungsrichtung hinter der Befülleinheit 94 angeordnet. Die nun isoliert vorliegende flexible Umhüllung 10, 12 weist aber noch keinen Schieber 20, 22 auf, mit welchem das Verschlusspaar 14, 16 geöffnet und verschlossen werden kann. Dieser Schieber 20, 22 wird mittels einer Handhabungseinrichtung 108 in das Verschlusspaar 14, 16 eingebracht. Nun kann die flexible Umhüllung 10, 12 wie in den Figuren 1 bis 5 dargestellt, verwendet werden. Bei diesem Vorgang kann auch der bereits erwähnte Blockierabschnitt 76 (Figur 7A) gefertigt werden, der verhindert, dass die beiden Hälften 32, 34, 46, 48 des Verschlusspaars 14, 16 voneinander getrennt werden können und der Schieber 20, 22 über das betreffende seitliche Ende hinaus vom Verschlusspaar 14, 16 getrennt werden könnte.

Aus den obigen Ausführungen ergibt sich, dass es mit der vorschlagsgemäßen Vorrichtung 78 möglich ist, sowohl die flexiblen Umhüllungen 10 herzustellen als auch diese quasi-kontinuierlich zu befüllen.

### Bezugszeichenliste

- 10: erste Umhüllung
- 12: zweite Umhüllung
- 14: erstes Verschlusspaar
- 16: zweites Verschlusspaar
- 18: Andockverschluss
- 18₁, 18₂, 18₃: Andockverschluss
- 20: erster Schieber
- 22: zweiter Schieber
- 24: erste Seitenwand
- 26: zweite Seitenwand
- 28: erster Ausrichtungsabschnitt
- 30: zweiter Ausrichtungsabschnitt
- 32: erste Hälfte
- 34: zweite Hälfte
- 35: erstes primäres Formschlussmittel
- 36: Vorsprung
- 38: Ausnehmung
- 40: erstes sekundäres Formschlussmittel
- 42: pfeilförmige Ausnehmung
- 44: pfeilförmiger Vorsprung
- 46: erste Hälfte
- 48: zweite Hälfte
- 50: zweites primäres Formschlussmittel
- 52: zweites sekundäres Formschlussmittel
- 54: Durchtrittskanal
- 56: erste Stirnfläche
- 58: zweite Stirnfläche
- 60: erste Feststelleinrichtung
- 62: zweite Feststelleinrichtung
- 64: erste Verbindungseinrichtung
- 66: zweite Verbindungseinrichtung
- 68: erste Aktivierungseinrichtung
- 70: zweite Aktivierungseinrichtung
- 71: gemeinsames erstes Formschlussmittel
- 72: Schieber
- 73: gemeinsames zweites Formschlussmittel
- 74: Öffnungseinrichtung
- 76: Blockierabschnitt
- 78: Vorrichtung
- 80: Ausgangsmaterial
- 82: erste Rolle
- 84: zweite Rolle
- 86: Bewegungseinrichtung
- 88: Fügeeinrichtung
- 90: Abschnitt
- 92: Portionierungseinrichtung
- 93: Schweißeinheit
- 94: Befülleinheit
- 96: freies Ende
- 98: Vorratstank
- 100: Öffnungsklappe
- 102: Öffnungsschieber
- 104: Verschlussschieber
- 105: Umhausung
- 106: Trennwerkzeug
- 108: Handhabungseinrichtung

- P1: Pfeil
- P2: Pfeil

## Patentansprüche

1. Andockverschluss (18) zum kontaminationsfreien Verbinden einer flexiblen ersten Umhüllung (10) mit einer flexiblen zweiten Umhüllung (12), umfassend
- ein erstes Verschlusspaar (14), welches mit der ersten Umhüllung (10) verbindbar oder verbunden ist und welches ein erstes primäres Formschlussmittel (35) und ein erstes sekundäres Formschlussmittel (40) aufweist, und
- ein zweites Verschlusspaar (16), welches mit der zweiten Umhüllung (12) verbindbar oder verbunden ist und welches ein zweites primäres Formschlussmittel (50) und ein zweites sekundäres Formschlussmittel (52) aufweist, wobei
- entlang dem ersten Verschlusspaar (14) ein erster Schieber (20) und entlang dem zweiten Verschlusspaar (16) ein zweiter Schieber (22) zwischen
∘ einer ersten Endstellung, in welcher die erste Umhüllung (10) vom ersten primären Formschlussmittel (35) und die zweite Umhüllung (12) vom zweiten primären Formschlussmittel (50) verschlossen sind, und
o∘ einer zweiten Endstellung verschiebbar sind, in welcher die erste Umhüllung (10) und die zweite Umhüllung (12) mittels dem ersten sekundären Formschlussmittel (40) und dem zweiten sekundären Formschlussmittel (52) miteinander verbunden sind und in welcher das erste Verschlusspaar (14) und das zweite Verschlusspaar (16) einen von ihnen umschlossenen Durchtrittskanal (54) zum kontaminationsfreien Transport von Substanzen zwischen der ersten Umhüllung (10) und der zweiten Umhüllung (12) bereitstellen, und
- das erste Verschlusspaar (14) einen ersten Ausrichtungsabschnitt (28) und das zweite Verschlusspaar (16) einen zweiten Ausrichtungsabschnitt (30) aufweisen, in welchen das erste sekundäre Formschlussmittel (40) und das zweite sekundäre Formschlussmittel (52) ineinander einbringbar sind, wenn sich der erste Schieber (20) und der zweite Schieber (22) in der ersten Endstellung befinden,
**dadurch gekennzeichnet, dass**
- das erste Verschlusspaar (14) eine erste Stirnfläche (56) aufweist, mit welcher das erste Verschlusspaar (14) an den zweiten Schieber (22) anschlägt, wenn das erste sekundäre Formschlussmittel (40) und das zweite sekundäre Formschlussmittel (52) ineinander eingebracht sind, und
- das zweite Verschlusspaar (16) eine zweite Stirnfläche (58) aufweist, mit welcher das zweite Verschlusspaar (16) an den ersten Schieber (20) anschlägt, wenn das erste sekundäre Formschlussmittel (40) und das zweite sekundäre Formschlussmittel (52) ineinander eingebracht sind, wobei
- der erste Schieber (20) mittels des zweiten Verschlusspaars (16) und der zweite Schieber (22) mittels des ersten Verschlusspaars (14) von der ersten Endstellung in die zweite Endstellung verschiebbar sind, wenn das erste sekundäre Formschlussmittel (40) und das zweite sekundäre Formschlussmittel (52) ineinander eingebracht sind.

2. Andockverschluss (18) nach Anspruch 1,
**dadurch gekennzeichnet, dass**
- der erste Schieber (20) eine erste Feststelleinrichtung (60) aufweist, welche zwischen einer Schließstellung, in welcher die Bewegung entlang dem ersten Verschlusspaar (14) blockiert ist und einer Offenstellung, in welcher die Bewegung entlang dem ersten Verschlusspaar (14) freigegeben ist, verstellbar ist, und
- der zweite Schieber (22) eine zweite Feststelleinrichtung (62) aufweist, welche zwischen einer Schließstellung, in welcher die Bewegung entlang dem zweite Verschlusspaar (16) blockiert ist und einer Offenstellung, in welcher die Bewegung entlang dem zweiten Verschlusspaar (16) freigegeben ist, verstellbar ist, wobei
- die erste Feststelleinrichtung (60) mittels dem zweiten Verschlusspaar (16) in die Offenstellung und
- die zweite Feststelleinrichtung (62) mittels dem ersten Verschlusspaar (14) in die Offenstellung verstellbar sind.

3. Andockverschluss (18) nach einem der vorherigen Ansprüche, **dadurch gekennzeichnet, dass** der erste Schieber (20) eine erste Verbindungseinrichtung (64) aufweist, welche zwischen einer Freigabestellung, in welcher die Bewegung der ersten Umhüllung (10) und der zweiten Umhüllung (12) entkoppelt sind, und einer Geschlossenstellung, in welcher die Bewegung der ersten Umhüllung (10) und der zweiten Umhüllung (12) gekoppelt sind, verstellbar ist.

4. Andockverschluss (18) nach einem der vorherigen Ansprüche, **dadurch gekennzeichnet, dass** der zweite Schieber (22) eine zweite Verbindungseinrichtung (66) aufweist, welche zwischen einer Freigabestellung, in welcher die Bewegung der ersten Umhüllung (10) und der zweiten Umhüllung (12) entkoppelt sind, und einer Geschlossenstellung, in welcher die Bewegung der ersten Umhüllung (10) und der zweiten Umhüllung (12) gekoppelt sind, verstellbar ist.

5. Andockverschluss (18) nach einem der vorherigen Ansprüche, **dadurch gekennzeichnet, dass**
- das erste primäre Formschlussmittel (35) und das erste sekundäre Formschlussmittel (40) zu einem gemeinsamen ersten Formschlussmittel (71) und
- das zweite primäre Formschlussmittel (50) und das zweite sekundäre Formschlussmittel (52) zu einem gemeinsamen zweiten Formschlussmittel (73) zusammengefasst sind.

6. Andockverschluss (18) nach einem der vorherigen Ansprüche, **dadurch gekennzeichnet, dass** das erste Verschlusspaar (14) und/oder das zweite Verschlusspaar (16) aus Metall oder aus einem Kunststoff, insbesondere aus Hart-Polyethylen oder Hart-Polypropylen hergestellt sind.

7. Flexible Umhüllung (10), welche mit einem ersten Verschlusspaar (14) eines Andockverschlusses (18) nach einem der vorherigen Ansprüche verbunden ist, welches
- ein erstes primäres Formschlussmittel (35) und ein erstes sekundäres Formschlussmittel (40) und
- einen ersten Ausrichtungsabschnitt (28) aufweist, in welchen
∘ ein zweites sekundäres Formschlussmittel (52) eines zweiten Verschlusspaars (16) eines Andockverschlusses (18) nach einem der vorherigen Ansprüche einer flexiblen zweiten Umhüllung (12),
∘ oder ein dem sekundären Formschlussmittel entsprechendes weiteres Formschlussmittels einer Öffnungseinrichtung (74) einbringbar ist,
- wenn sich der erste Schieber (20) in der ersten Endstellung befindet.

8. Flexible Umhüllung (10) nach Anspruch 7,
**dadurch gekennzeichnet, dass** die flexible Umhüllung (10) einen Blockierabschnitt (76) aufweist, welcher die Bewegung des ersten Schiebers (20) entlang des ersten Verschlusspaars (14) verhindert.

9. Verfahren zum kontaminationsfreien Verbinden einer flexiblen ersten Umhüllung (10) mit einer flexiblen zweiten Umhüllung (12) mittels eines Andockverschlusses (18) nach einem der Ansprüche 1 bis 6, umfassend folgende Schritte:
- Bereitstellen einer flexiblen ersten Umhüllung (10) mit einem ersten Verschlusspaar (14) und einer flexiblen zweiten Umhüllung (12) mit einem zweiten Verschlusspaar (16), wobei der erste Schieber (20) und der zweite Schieber (22) in der ersten Endstellung angeordnet sind,
- Einbringen des zweiten sekundären Formschlussmittels (52) in einen ersten Ausrichtungsabschnitt (28) des ersten Verschlusspaars (14) und
- Einbringen des ersten sekundären Formschlussmittels (40) in einen zweiten Ausrichtungsabschnitt (30) des zweiten Verschlusspaars (16),
- Verschieben des ersten Schiebers (20) in die zweite Endstellung mittels des zweiten Verschlusspaars (16) und
- Verschieben des zweiten Schiebers (22) in die zweite Endstellung mittels des ersten Verschlusspaars (14).

## Claims

1. A docking closure (18) for contamination-free connection of a flexible first envelope (10) to a flexible second envelope (12) comprising
- a first closure pair (14) which is connectable or connected to the first envelope (10) and which comprises a first primary form-fitting means (35) and a first secondary form-fitting means (40), and
- a second closure pair (16) which is connectable or connected to the second envelope (12) and which comprises a second primary form-fitting means (50) and a second secondary form-fitting means (52), wherein
- a first slider (20) slidable along the first closure pair (14) and a second slider (22) slidable along the second closure pair (16) between
∘a first end position in which the first envelope (10) is closed by the first primary form-fitting means (35) and the second envelope (12) is closed by the second primary form-fitting means (50), and
∘ a second end position, in which the first envelope (10) and the second envelope (12) are connected to each other by means of the first secondary form-fitting means (40) and the second secondary form-fitting means (52), and in which the first closure pair (14) and the second closure pair (16) provide a passageway (54) enclosed by them for the contamination-free transport of substances between the first envelope (10) and the second envelope (12), and
- the first closure pair (14) has a first alignment section (28) and the second closure pair (16) has a second alignment section (30), in which the first secondary form-fitting means (40) and the second secondary form-fitting means (52) can be inserted into one another, when the first slider (20) and the second slider (22) are in the first end position,
**characterized in that**
- the first closure pair (14) has a first end face (56) with which the first closure pair (14) abuts against the second slider (22) when the first secondary form-fitting means (40) and the second secondary form-fitting means (52) are inserted into one another, and
- the second closure pair (16) has a second end face (58) with which the second closure pair (16) abuts against the first slider (20) when the first secondary form-fitting means (40) and the second secondary form-fitting means (52) are inserted into one another, wherein
- the first slider (20) can be displaced from the first end position to the second end position by means of the second closure pair (16) and the second slider (22) can be displaced from the first end position to the second end position by means of the first closure pair (14) when the first secondary form-fitting means (40) and the second secondary form-fitting means (52) are inserted into one another.

2. Docking closure (18) according to claim 1, **characterized in that**
- the first slider (20) has a first locking device (60) which is adjustable between a closed position, in which the movement along the first closure pair (14) is blocked, and an open position, in which the movement along the first closure pair (14) is released, and
- the second slider (22) has a second locking device (62) which is adjustable between a closed position, in which the movement along the second closure pair (16) is blocked, and an open position, in which the movement along the second closure pair (16) is released, wherein
- the first locking device (60) is movable into the open position by means of the second closure pair (16), and
- the second locking device (62) is movable into the open position by means of the first closure pair (14).

3. Docking closure (18) according to one of the preceding claims, **characterized in that** the first slider (20) has a first connecting device (64) which is adjustable between a release position, in which the movement of the first envelope (10) and the second envelope (12) are decoupled, and a closed position, in which the movement of the first envelope (10) and the second envelope (12) are coupled.

4. Docking closure (18) according to one of the preceding claims, **characterized in that** the second slider (22) has a second connecting device (66) which can be adjusted between a release position, in which the movement of the first envelope (10) and the second envelope (12) are decoupled, and a closed position, in which the movement of the first envelope (10) and the second envelope (12) are coupled.

5. Docking closure (18) according to one of the preceding claims, **characterized in that**
- the first primary form-fitting means (35) and the first secondary form-fitting means (40) are combined to form a common first form-fitting means (71), and
- the second primary form-fitting means (50) and the second secondary form-fitting means (52) are combined to form a common second form-fitting means (73).

6. Docking closure (18) according to one of the preceding claims, **characterized in that** the first closure pair (14) and/or the second closure pair (16) are made of metal or of a plastic, in particular of rigid polyethylene or rigid polypropylene.

7. Flexible envelope (10) connected to a first closure pair (14) of a docking closure (18) according to one of the preceding claims, which comprises
- a first primary form-fitting means (35) and a first secondary form-fitting means (40) and
- a first alignment section (28), in which
∘ a second secondary form-fitting means (52) of a second closure pair (16) of a docking closure (18) according to one of the preceding claims of a flexible second envelope (12),
∘ or a further form-fitting means of an opening device (74) corresponding to the secondary form-fitting means can be introduced,
- when the first slider (20) is in the first end position.

8. Flexible envelope (10) according to claim 7,
**characterized in that** the flexible envelope (10) has a blocking section (76) which prevents the movement of the first slider (20) along the first closure pair (14).

9. Method for contamination-free connection of a flexible first envelope (10) to a flexible second envelope (12) by means of a docking closure (18) according to any one of claims 1 to 6, comprising the following steps:
- providing a flexible first envelope (10) with a first closure pair (14) and a flexible second envelope (12) with a second closure pair (16), wherein the first slider (20) and the second slider (22) are arranged in the first end position,
- inserting the second secondary form-fitting means (52) into a first alignment section (28) of the first closure pair (14), and
- inserting the first secondary form-fitting means (40) into a second alignment section (30) of the second closure pair (16),
- moving the first slider (20) into the second end position by means of the second closure pair (16) and
- moving the second slider (22) into the second end position by means of the first closure pair (14).

## Revendications

1. Fermeture d'amarrage (18) pour relier sans contamination une première enveloppe flexible (10) à une deuxième enveloppe flexible (12), comprenant
- une première paire de fermetures (14) qui peut être reliée ou est reliée à la première enveloppe flexible (10) et qui comprend un premier moyen de fermeture primaire (35) et un premier moyen de fermeture secondaire (40), et
- une deuxième paire de fermetures (16) qui peut être reliée ou est reliée à la deuxième enveloppe flexible (12) et qui comprend un deuxième moyen de fermeture primaire (50) et un deuxième moyen de fermeture secondaire (52), dans lequel
- le long de la première paire de fermetures (14), un premier coulisseau (20) est déplaçable et le long de la deuxième paire de fermetures (16), un deuxième coulisseau (22) est déplaçable entre
∘ une première position finale dans laquelle la première enveloppe flexible (10) est fermée par le premier moyen de fermeture primaire (35) et la deuxième enveloppe flexible (12) est fermée par le deuxième moyen de fermeture primaire (50), et
∘ une deuxième position finale dans laquelle la première enveloppe flexible (10) et la deuxième enveloppe flexible (12) sont reliées l'une à l'autre au moyen du premier moyen de fermeture secondaire (40) et du deuxième moyen de fermeture secondaire (52) et dans laquelle la première paire de fermetures (14) et la deuxième paire de fermetures (16) fournissent un canal de passage (54) entouré par elles pour le transport de substances sans contamination entre la première enveloppe flexible (10) et la deuxième enveloppe flexible (12), et
- la première paire de fermetures (14) a une première section d'alignement (28) et la deuxième paire de fermetures (16) a une deuxième section d'alignement (30) dans laquelle le premier moyen de fermeture secondaire (40) et le deuxième moyen de fermeture secondaire (52) peuvent être insérés l'un dans l'autre, lorsque le premier coulisseau (20) et le deuxième coulisseau (22) sont dans la première position finale,
**caractérisé en ce que**
- la première paire de fermetures (14) présente une première surface d'extrémité (56) avec laquelle la première paire de fermetures (14) vient en butée contre le deuxième coulisseau (22) lorsque le premier moyen de fermeture secondaire (40) et le deuxième moyen de fermeture secondaire (52) sont insérés l'un dans l'autre, et
- la deuxième paire de fermetures (16) présente une deuxième surface d'extrémité (58) avec laquelle la deuxième paire de fermetures (16) vient en butée contre le premier coulisseau (20) lorsque le premier moyen de fermeture secondaire (40) et le deuxième moyen de fermeture secondaire (52) sont insérés l'un dans l'autre, où
- le premier coulisseau (20) est déplaçable au moyen de la deuxième paire de fermetures (16) et le deuxième coulisseau (22) est déplaçable au moyen de la première paire de fermetures (14) de la première position d'extrémité à la deuxième position d'extrémité lorsque le premier moyen de fermeture secondaire (40) et le deuxième moyen de fermeture secondaire (52) sont insérés l'un dans l'autre.

2. Fermeture d'amarrage (18) selon la revendication 1, **caractérisé en ce que**
- le premier coulisseau (20) présente un premier dispositif de blocage (60) qui est déplaçable entre une position de fermeture, dans laquelle le mouvement le long de la première paire de fermetures (14) est bloqué, et une position d'ouverture, dans laquelle le mouvement le long de la première paire de fermetures (14) est autorisé, et
- le deuxième coulisseau (22) présente un deuxième dispositif de blocage (62), qui est déplaçable entre une position de fermeture, dans laquelle le mouvement le long de la deuxième paire de fermetures (16) est bloqué, et une position d'ouverture, dans laquelle le mouvement le long de la deuxième paire de fermetures (16) est libéré, où
- le premier dispositif de blocage (60) en position ouverte au moyen de la deuxième paire de fermetures (16) et
- le deuxième dispositif de blocage (62) est déplaçable dans la position ouverte au moyen de la première paire de fermetures (14).

3. Fermeture d'amarrage (18) selon l'une quelconque des revendications précédentes,
**caractérisé en ce que** le premier coulisseau (20) comprend un premier dispositif de liaison (64) qui est déplaçable entre une position de libération, dans laquelle le mouvement de la première enveloppe flexible (10) et de la seconde enveloppe (12) sont découplés, et une position de fermeture, dans laquelle le mouvement de la première enveloppe flexible (10) et de la seconde enveloppe (12) sont couplés.

4. Fermeture d'amarrage (18) selon l'une quelconque des revendications précédentes,
**caractérisé en ce que** le deuxième coulisseau (22) comprend un deuxième dispositif de liaison (66) qui est déplaçable entre une position de libération, dans laquelle le mouvement de la première enveloppe flexible (10) et de la deuxième enveloppe flexible (12) sont découplés, et une position de fermeture, dans laquelle le mouvement de la première enveloppe flexible (10) et de la deuxième enveloppe flexible (12) sont couplés.

5. Fermeture d'amarrage (18) selon l'une quelconque des revendications précédentes,
**caractérisé en ce que**
- le premier moyen de fermeture primaire (35) et le premier moyen de fermeture secondaire (40) en un premier moyen de fermeture de moule commun (71) et
- le deuxième moyen de fermeture de moule primaire (50) et le deuxième moyen de fermeture secondaire (52) sont réunis en un deuxième moyen de fermeture de moule commun (73).

6. Fermeture d'amarrage (18) selon l'une quelconque des revendications précédentes,
**caractérisé en ce que** la première paire de fermetures (14) et/ou la deuxième paire de fermetures (16) sont fabriquées en métal ou en une matière plastique, en particulier en polyéthylène dur ou en polypropylène dur.

7. Enveloppe flexible (10) reliée à une première paire de fermetures (14) d'une fermeture d'amarrage (18) selon l'une quelconque des revendications précédentes, qui
- un premier moyen de fermeture primaire (35) et un premier moyen de fermeture secondaire (40), et
- une première section d'orientation (28) dans laquelle
∘ un deuxième moyen de fermeture secondaire (52) d'une deuxième paire de fermetures (16) d'une fermeture d'amarrage (18) selon l'une des revendications précédentes d'une deuxième enveloppe flexible (12),
∘ ou un autre moyen de fermeture de moule correspondant au moyen de fermeture secondaire d'un dispositif d'ouverture (74) peut être inséré,
- lorsque le premier coulisseau (20) se trouve dans la première position finale.

8. Enveloppe flexible (10) selon la revendication 7, **caractérisé en ce que** l'enveloppe flexible (10) comprend une partie de blocage (76) qui empêche le déplacement du premier coulisseau (20) le long de la première paire de fermetures (14).

9. Procédé pour relier sans contamination une première enveloppe flexible (10) à une deuxième enveloppe flexible (12) au moyen d'une fermeture d'amarrage (18) selon l'une des revendications 1 à 6, comprenant les étapes suivantes:
- fournir une première enveloppe flexible (10) avec une première paire de fermetures (14) et une deuxième enveloppe flexible (12) avec une deuxième paire de fermetures (16), le premier coulisseau (20) et le deuxième curseur (22) étant disposés dans la première position finale,
- l'insertion du deuxième moyen de fermeture secondaire (52) dans une première section d'alignement (28) de la première paire de fermetures (14) ; et
- l'insertion du premier moyen de fermeture secondaire (40) dans une deuxième section d'alignement (30) de la deuxième paire de fermetures (16),
- le déplacement du premier coulisseau (20) vers la deuxième position finale au moyen de la deuxième paire d'obturateurs (16) et
- le déplacement du deuxième coulisseau (22) vers la deuxième position finale au moyen de la première paire d'obturateurs (14).
